# EUROPÄISCHE PATENTSCHRIFT

(11) **EP 2 484 824 B1**
(45) Veröffentlichungstag und Bekanntmachung des Hinweises auf die Patenterteilung: **26.04.2017**
(21) Anmeldenummer: 11189970.4
(22) Anmeldetag: 21.11.2011
(51) Int. Cl.: D04B 37/02, D04B 37/06

(54) **Simultane Gestricksimulation während der Mustererstellung anhand einer komprimierten Symboldarstellung**
Simultaneous knitted fabric simulation during the creation of samples on the basis of a compressed symbol display
Simulation de textile tricoté simultanée lors de la création de modèles à l'aide d'une représentation de symbole comprimée

(30) Priorität: 08.12.2010 DE 102010053862
(43) Veröffentlichungstag der Anmeldung: 08.08.2012
(73) Patentinhaber: H. Stoll AG & Co. KG, 72760 Reutlingen (DE)
(72) Erfinder: Haug, Michael, 72581 Dettingen/Erms (DE); Goller, Wilfried, 72820 Sonnenbühl (DE); Mayer, Werner, 72810 Gomaringen (DE); Wagner, Martin, 72800 Eningen u. A. (DE)
(74) Vertreter: Kohler Schmid Möbus Patentanwälte

(56) Entgegenhaltungen:
- EP-A1- 1 956 129
- EP-A2- 1 020 554
- DE-A1- 4 329 875
- US-B2- 7 738 990

## Beschreibung

Die Erfindung betrifft ein Verfahren zum Entwurf von auf einer Strick- oder Wirkmaschine herzustellenden Maschenerzeugnissen, bei dem eine Musteransicht des Maschenerzeugnisses auf einer Anzeigeeinrichtung angezeigt wird.

Um eine Gestricksimulation zu erzeugen und anzuzeigen, ist es bekannt, zunächst ein Muster in einer komprimierten Symboldarstellung zu erstellen. Als Symboldarstellung wird dabei eine Musterdarstellung verstanden, welche jede Position in einem Muster als Fadenlauf, Flächensymbol oder Farbe darstellt. Anschließend wird die komprimierte Symboldarstellung in einem oder mehreren Bearbeitungsschritten in eine unkomprimierte Symboldarstellung umgesetzt. Basierend auf diesen vorhandenen Daten wird in einem weiteren Arbeitsschritt, den ein Bediener explizit starten muss, eine Gestricksimulation errechnet und als Maschenbilddarstellung angezeigt.

Alternativ ist es bekannt, eine Mustererstellung bereits in einer unkomprimierten Symboldarstellung durchzuführen, aus der simultan eine Gestricksimulation errechnet und angezeigt werden kann. Dabei werden jedoch keine Verzüge errechnet, sondern lediglich Verzüge für vordefinierte Mustersituationen bei der Anzeige berücksichtigt.

Weiterhin ist es bekannt, eine Mustererstellung mit vorbereiteten Strickelementen in Gestrickoptik zu erstellen. Dabei werden ebenfalls jedoch keine Verzüge errechnet, sondern lediglich Verzüge für vordefinierte Mustersituationen bei der Anzeige berücksichtigt.

Das Zeichnen mit komprimierter Symboldarstellung ist die effizienteste Art der Mustererstellung. Ein Musterersteller kann aber erst nach dem Umwandeln der komprimierten Symboldarstellung in eine unkomprimierte Symboldarstellung und dem anschließenden Durchführen einer Gestricksimulation, erkennen, welche Auswirkungen seine Änderungen haben.

Aus der EP 1 020 554 A2 ist eine Musterungsanlage zum Entwurf von Gestricken bekannt, wobei speziell auf die simultane Darstellung von Fadenlaufdarstellung und Maschenbilddarstellung eingegangen wird. Änderungen welche in der Fadenlaufdarstellung vorgenommen werden, werden simultan in der Maschenbilddarstellung angezeigt und umgekehrt.

Die US 7,738,990 B2 offenbart ein Programm zum Entwurf von schlauchförmigen Gestricken. Es wird insbesondere auf die dreidimensionale Darstellung von Gestrickstücken eingegangen. Dies erfolgt über Linien, welche mittels Knotenpunkten miteinander verbunden sind.

Die DE 43 29 875 A1 offenbart eine Musterungsanlage mit der Möglichkeit, Strickunverträglichkeiten beim Einsetzen von Mustern zu erkennen und mittels einer Anpasseinheit zu korrigieren. Die Darstellung des Musters erfolgt in einer unkomprimierten Fadenlaufdarstellung.

Aus der EP 1 956 129 A1 ist eine Musterungsanlage bekannt, mit der in einem Grundgestrick Gestrickmuster in Form von Modulen eingesetzt werden können. Die Module sind dabei individuell veränderbar bezüglich ihrer Position im Grundgestrick, sowie bezüglich ihrer Länge und Breite. Werden mehrere Module auf dem Monitor gezeigt, werden nur die Markierungen des vom Anwender gewählten Moduls angezeigt. Bei Änderungen in einem Modul bezüglich Position, Form oder Größe wird das Strickprogramm entsprechend angepasst.

Aufgabe der vorliegenden Erfindung ist es deshalb, ein Verfahren zum Entwurf von auf einer Strick- oder Wirkmaschine herzustellenden Maschenerzeugnissen derart weiterzubilden, dass eine schnellere Eingabe erfolgen kann und auch eine simultane Fehlerkontrolle erfolgen kann.

Gelöst wird diese Aufgabe durch ein Verfahren zum Entwurf von auf einer Strick- oder Wirkmaschine herzustellenden Maschenerzeugnissen mit den Merkmalen des Anspruchs 1. Änderungen der Musteransicht sind somit unmittelbar in der Simulation erkennbar. Verzüge, Maschenanhäufungen und dergleichen können simuliert werden. Der Benutzer hat unmittelbar eine realitätsnahe Darstellung des entworfenen Musters. Weiterhin besteht der Vorteil, dass für die Kontrolle des Musters keine Bearbeitung gestartet und keine Ansicht gewechselt werden muss. Eingabefehler seitens des Benutzers können frühzeitig entdeckt werden. Die simultane Anzeige der Gestricksimulation ist ergonomisch, da insgesamt weniger Bewegungen einer Eingabeeinrichtung, zum Beispiel einer Computermaus, zur Kontrolle des Musters notwendig sind. Durch die Darstellung der Verzüge kann die Optik des Gestricks bereits bei der Eingabe kontrolliert werden.

Unter einer komprimierten Symboldarstellung, wird eine Darstellung eines Musters verstanden, bei der z.B. Umhängevorgänge und die zugehörigen Versätze noch nicht eingetragen sind, um Zeichenvorgänge zu erleichtern. Das Muster kann anhand einer komprimierten Symboldarstellung erzeugt werden und durch Veränderung der komprimierten Symboldarstellung verändert werden.

Es kann vorgesehen sein, dass ein bestehendes Muster geladen wird und als Musteransicht in komprimierter Symboldarstellung dargestellt wird, die dann verändert beziehungsweise editiert wird. Alternativ kann eine Musteransicht in einer komprimierten Symboldarstellung neu erstellt und angezeigt werden.

Grundsätzlich ist es denkbar, dass das gesamte in der Musteransicht dargestellte Muster simuliert und als Gestricksimulation angezeigt wird, wenn das Muster editiert wird. Besonders vorteilhaft ist es jedoch, wenn nur ein Teil des Musters, insbesondere der im Fenster der komprimierten Symboldarstellung angezeigte und gerade veränderte Teil, also nur ein vom Editieren betroffener Bereich, simuliert wird. Dadurch kann Rechenkapazität eingespart und die aktualisierte Gestricksimulation schneller angezeigt werden.

Besonders vorteilhaft ist es, wenn bei der Simulation Maschenverzüge berechnet werden und auf der Anzeigeeinrichtung angezeigt werden. Dadurch ergibt sich eine realitätsnahe Darstellung in der Gestricksimulation.

Alternativ kann vorgesehen sein, dass bei der Gestricksimulation keine Maschenverzüge berechnet werden und die simulierten Maschen im Raster der ursprünglichen komprimierten Symboldarstellung auf der Anzeigeeinrichtung angezeigt werden. Ohne die Anzeige von Verzügen ist meistens das Auffinden von möglichen Strickfehlern leichter möglich.

Erfindungsgemäß ist vorgesehen, dass bei jedem Aktualisieren der Gestricksimulation nach dem Editieren der komprimierten Symboldarstellung zum Erzeugen einer Kontur eines Formgestricks die die Kontür beschreibenden Konturdaten in die komprimierte Symboldarstellung eingetragen werden und alle Daten der komprimierten Symboldarstellung außerhalb der Kontur gelöscht werden. Außerdem werden die Formgestricke realitätsnah angezeigt.

Weiter ist es denkbar, dass nach jeder Aktion zum Editieren der Musteransicht die komprimierte Symboldarstellung in eine unkomprimierte Symboldarstellung, die nicht angezeigt werden muss, gewandelt wird. Während, wie oben bereits erwähnt, komprimierte Symboldarstellungen nicht jeden Strickvorgang explizit enthalten, beispielsweise indem Umhängevorgänge nicht dargestellt werden oder Platzhalter für komplexe Strukturen, wie zum Beispiel Zöpfe, verwendet werden, enthalten unkomprimierte Symboldarstellungen alle Strickvorgänge, sodass ausgehend von dieser unkomprimierten Symboldarstellung Maschinensteuerdaten erzeugt werden können und eine exakte Gestricksimulation erstellt beziehungsweise die Anzeige der Gestricksimulation aktualisiert werden kann.

Damit ein Bediener während des Zeichnens und Ändern der Musterdaten nicht durch die im Hintergrund laufenden parallelen Berechnungen behindert wird, ist es vorteilhaft, wenn für die Gestricksimulation alle Rechnerkerne eines Rechensystems, auf dem das Verfahren implementiert ist, eingesetzt werden. Dadurch kann der Mustererstellungsprozess beschleunigt werden.

In den Rahmen der Erfindung fällt außerdem eine Entwurfseinrichtung zum Entwurf von auf einer Strick- oder Wirkmaschine hergestellten Maschenerzeugnissen gemäß dem erfindungsgemäßen Verfahren, mit mindestens einer Speichereinrichtung zur Aufnahme der für die Herstellung des Maschenerzeugnisses notwendigen Daten, mindestens einer Anzeigeeinrichtung zur gleichzeitigen Darstellung mindestens eines Musters in einer Musteransicht in einer komprimierten Symboldarstellung und einer Gestricksimulation des Musters, sowie mit einer Eingabeeinrichtung zum Editieren der dargestellten Musteransicht.

Weitere Merkmale und Vorteile der Erfindung ergeben sich aus der nachfolgenden detaillierten Beschreibung eines Ausführungsbeispiels der Erfindung, anhand der Zeichnung, die erfindungswesentliche Einzelheiten zeigt, sowie aus den Ansprüchen. Die dort gezeigten Merkmale sind nicht notwendig maßstäblich zu verstehen und derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Die einzige Figur zeigt einen Ausschnitt einer Anzeigeeinrichtung.

Auf der Anzeigeeinrichtung, insbesondere einem Monitor, ist auf der linken Seite eine Musteransicht 1 in komprimierter Symboldarstellung dargestellt. Auf der rechten Seite wird gleichzeitig eine Gestricksimulation 2 des angezeigten Musters angezeigt. Die Gestricksimulation 2 ist in Form einer Maschenbilddarstellung dargestellt. Die Gestricksimulation 2 entspricht nur einem Bereich der Musteransicht 1. Insbesondere ist der Bereich um den Mauszeiger 3 herum als Gestricksimulation 2 dargestellt. Dabei kann vorgesehen sein, dass der Bereich um einen Punkt, an dem eine Änderung durchgeführt wurde, der hier durch den Mauszeiger 3, beziehungsweise den markierten Punkt 4, angegeben ist, dargestellt wird. Dieser Bereich kann fest eingestellt sein, vom Benutzer vorgegeben werden und eingestellt werden oder automatisch einstellbar sein. Insbesondere kann vorgesehen sein, dass die Größe des Bereichs automatisch oder benutzerdefiniert in Abhängigkeit davon eingestellt wird, welche Art von Änderung des in der Musteransicht 1 gezeigten Musters durchgeführt wird. Es ist auch denkbar, mehrere unterschiedlich große Bereiche der Musteransicht 1 zu simulieren und die Gestricksimulationen der unterschiedlichen Bereiche auf der Anzeigeeinrichtung darzustellen. Anhand der Darstellung der Gestricksimulation 2 lässt sich erkennen, dass eine sehr realitätsnahe Darstellung erzeugt werden kann. Änderungen der komprimierten Symboldarstellung sind unmittelbar in der Gestricksimulation 2 erkennbar. Dies kann zu weiteren Änderungen der komprimierten Symboldarstellung führen, bis das erwünschte Ergebnis in der Gestricksimulation 2 erreicht wird. Insbesondere können Verzüge, nicht abgestrickte Maschen und Maschenanhäufungen sehr schnell und einfach erkannt werden und somit umgehend korrigiert werden.

## Patentansprüche

1. Verfahren zum Entwurf von auf einer Strick- oder Wirkmaschine herzustellenden Maschenerzeugnissen, bei dem eine Musteransicht (1) des Maschenerzeugnisses auf einer Anzeigeeinrichtung angezeigt wird, wobei die Musteransicht (1) in einer komprimierten Symboldarstellung, in der jede Position in einem Muster als Fadenlauf, Flächensymbol oder Farbe dargestellt ist, und Umhängevorgänge und die zugehörigen Versätze nicht eingetragen sind, angezeigt wird und bei einem Editieren der angezeigten Musteransicht gleichzeitig eine Gestricksimulation (2) zumindest eines Bereichs der Musteransicht durchgeführt und simultan mit der Musteransicht auf der Anzeigeeinrichtung angezeigt wird, **dadurch gekennzeichnet, dass** bei jedem Aktualisieren der Gestricksimulation nach dem Editieren der komprimierten Symboldarstellung zum Erzeugen einer Kontur eines Formgestricks die die Kontur beschreibenden Konturdaten in die komprimierte Symboldarstellung eingetragen werden und alle Daten der komprimierten Symboldarstellung außerhalb der Kontur gelöscht werden.

2. Verfahren nach Anspruch 1, **dadurch gekennzeichnet, dass** das gesamte in der Musteransicht dargestellte Muster simuliert und als Gestricksimulation angezeigt wird.

3. Verfahren nach einem der vorhergehenden Ansprüche, **dadurch gekennzeichnet, dass** bei der Gestricksimulation Maschenverzüge berechnet werden und auf der Anzeigeeinrichtung angezeigt werden.

4. Verfahren nach einem der vorhergehenden Ansprüche 1 oder 2, **dadurch gekennzeichnet, dass** bei der Gestricksimulation (2) keine Maschenverzüge berechnet werden und die simulierten Maschen im Raster der komprimierten Symboldarstellung auf der Anzeigeeinrichtung angezeigt werden.

5. Verfahren nach einem der vorhergehenden Ansprüche, **dadurch gekennzeichnet, dass** nach jeder Aktion zum Editieren der Musteransicht die komprimierte Symboldarstellung in eine unkomprimierte Symboidarstellung, bei der Umhängevorgänge und die zugehörigen Versätze eingetragen sind, gewandelt wird.

6. Verfahren nach Anspruch 5, **dadurch gekennzeichnet, dass** basierend auf einer unkomprimierten Symboldarstellung eine Gestricksimulation (2) errechnet und angezeigt oder die Anzeige der Gestricksimulation aktualisiert wird.

7. Verfahren nach einem der Ansprüche 1, 3 bis 6 **dadurch gekennzeichnet, dass** nur für von einem Editieren betroffene Bereiche der Musteransicht eine Gestricksimulation (2) durchgeführt und angezeigt wird.

8. Verfahren nach einem der vorhergehenden Ansprüche, **dadurch gekennzeichnet, dass** für die Gestricksimulation (2) alle Rechnerkerne eines Rechnersystems, auf dem das Verfahren implementiert ist, eingesetzt werden.

## Claims

1. Method for designing knitted products to be made on a knitting machine or hosiery knitting machine, wherein a view (1) of the pattern of the knitted product is displayed on a display device, wherein the view (1) of the pattern is shown in a compressed symbol representation in which each position in a pattern is illustrated as a thread run, surface symbol or colour, and transfer operations and the associated racking are not incorporated, and, when editing the displayed view of the pattern, a knitted fabric simulation (2) of at least one area of the view of the pattern is carried out at the same time and is shown on the display device simultaneously with the view of the pattern on the display device, **characterised in that**, each time that the knitted fabric simulation is updated after editing of the compressed symbol representation to create a contour of a shaped knitted product, the contour data describing the contour are entered into the compressed symbol representation and all data of the compressed symbol representation are deleted outside the contour.

2. Method according to claim 1, **characterised in that** the entire pattern shown in the view of the pattern is simulated and shown as a knitted fabric simulation.

3. Method according to any one of the preceding claims, **characterised in that** instances of knitting warping are computed for the knitted fabric simulation and are shown on the display device.

4. Method according to any one of the preceding claims 1 or 2, **characterised in that** no instances of knitting warping are computed for the knitted fabric simulation (2) and the simulated stitches are shown on the display device in the compressed symbol representation.

5. Method according to any one of the preceding claims, **characterised in that**, after each operation to edit the view of the pattern, the compressed symbol representation is changed to an uncompressed symbol representation in which the transfer operations and the associated racking are incorporated.

6. Method according to claim 5, **characterised in that**, based on an uncompressed symbol representation, a knitted fabric simulation (2) is computed and displayed or the display of the knitted fabric simulation is updated.

7. Method according to any one of the claims 1, 3 to 6, **characterised in that** a knitted fabric simulation (2) is performed and displayed only for areas affected by the editing of the view of the pattern.

8. Method according to any one of the preceding claims, **characterised in that** all computer cores of a computer system, on which the method is implemented, are used for the knitted fabric simulation (2).

## Revendications

1. Procédé de conception de produits à mailles à fabriquer sur une machine de tricotage ou de bonneterie, dans lequel on affiche une vue (1) de modèle du produit à mailles sur un dispositif d'affichage, dans lequel on affiche la vue (1) de modèle suivant une représentation symbolique comprimée, dans laquelle chaque position d'un modèle est représentée sous la forme d'une course de fil, d'un symbole de surface ou d'une couleur et des opérations de report et les chevalements associés ne sont pas portés et, à l'édition de la vue de modèle affichée, on effectue en même temps une simulation du tricot d'au moins une partie de la vue de modèle et on l'affiche simultanément avec la vue de modèle sur le dispositif d'affichage, **caractérisé en ce qu'**à chaque mise à jour de la simulation de tricot, après l'édition de la représentation symbolique comprimée, on porte, pour la production d'un contour d'un tricot de forme les données de contour décrivant le contour dans la représentation symbolique comprimée et l'on efface toutes les données de la représentation symbolique comprimée à l'extérieur du contour.

2. Procédé suivant la revendication 1, **caractérisé en ce que** l'on simule tout le modèle représenté dans la vue de modèle et on l'affiche en tant que simulation du tricot.

3. Procédé suivant l'une des revendications précédentes, **caractérisé en ce que**, lors de la simulation du tricot, on calcule des étirages de maille et on les affiche sur le dispositif d'affichage.

4. Procédé suivant l'une des revendications précédentes 1 ou 2, **caractérisé en ce que**, lors de la simulation (2) du tricot, on ne calcule pas d'étirage de mailles et on affiche les mailles simulées dans la trame de la représentation symbolique comprimée sur le dispositif d'affichage.

5. Procédé suivant l'une des revendications précédentes, **caractérisé en ce qu'**après chaque action d'édition de la vue de modèle, on transforme la représentation symbolique comprimée en une représentation symbolique non comprimée, dans laquelle des opérations de report et les chevalements associés sont portés.

6. Procédé suivant la revendication 5, **caractérisé en ce que**, sur la base d'une représentation symbolique non comprimée, on calcule et on affiche une simulation (2) du tricot ou on met à jour l'affichage de la simulation du tricot.

7. Procédé suivant l'une des revendications 1, 3 à 6, **caractérisé en ce que** l'on effectue et l'on affiche une simulation (2) du tricot que pour des parties de la vue de modèle concernée par une édition.

8. Procédé suivant l'une des revendications précédentes, **caractérisé en ce que** l'on utilise, pour la simulation (2) du tricot, tous les noyaux d'un système d'ordinateur, sur lequel le procédé est mis en oeuvre.
